# FASCICULE DE BREVET EUROPEEN

(11) **EP 0 694 105 B1**
(45) Date de publication et mention de la délivrance du brevet: **01.07.1998**
(21) Numéro de dépôt: 94912568.6
(22) Date de dépôt: 30.03.1994
(51) Int. Cl.: E04F 15/06, E04F 15/024

(54) **PLANCHER SURELEVE A DALLES MODULAIRES**
DOPPELBODEN MIT MODULBODENPLATTEN
RAISED FLOOR WITH MODULAR SLABS

(30) Priorité: 31.03.1993 FR 9303757; 31.03.1993 FR 9303758
(43) Date de publication de la demande: 31.01.1996
(73) Titulaire: Belbenoit, Maurice, F-89500 Villeneuve-sur-Yonne (FR)
(72) Inventeur: Belbenoit, Maurice, F-89500 Villeneuve-sur-Yonne (FR)
(74) Mandataire: Bruder, Michel
(86) Numéro de dépôt international: FR9400356
(87) Numéro de publication internationale: WO9423152

(56) Documents cités:
- EP-A- 0 115 475
- EP-A- 0 398 547
- WO-A-87/04210
- AU-B- 586 145
- DE-A- 2 107 898
- FR-A- 643 767
- FR-A- 2 501 758
- FR-A- 2 564 509
- GB-A- 2 227 763
- US-A- 4 198 795
- US-A- 4 850 163
- US-A- 5 052 157

## Description

La présente invention concerne un plancher surélevé à base de dalles modulaires montées sur des supports verticaux, espacés les uns des autres, en appui sur le sol.

Les planchers surélevés connus actuellement sont constitués à partir de dalles modulaires, généralement carrées qui sont accolées les unes aux autres dans un plan horizontal et dont les sommets reposent sur des plaques d'appui horizontales constituées par des têtes horizontales supérieures de supports verticaux espacés les uns des autres. Chacun de ces supports comporte une semelle inférieure appliquée sur le sol et un élément de liaison vertical, de longueur fixe ou réglable, entre la semelle inférieure appliquée sur le sol et la tête supérieure d'appui des dalles.

Jusqu'à présent, les sommets des dalles sont en général simplement posés sur la tête d'appui supérieure de chaque support, leur position sur cette tête étant déterminée par des éléments en saillie vers le haut portés par la tête supérieure du support, ces éléments en saillie sont constitués en général par des picots qui, dans le cas de dalles carrées ou rectangulaires, sont répartis régulièrement à 90° les uns des autres autour de l'axe vertical du support, axe sur lequel se trouvent être confondus les sommets de quatre dalles adjacentes. Les picots sont engagés librement dans des intervalles délimités entre les parties inférieures des chants des dalles et de ce fait le montage des dalles adjacentes sur le support est relativement lâche si bien que le plancher obtenu finalement n'est pas parfaitement stabilisé.

Un autre type connu de montage de plancher surélevé est constitué par des supports dont les têtes présentent des encoches dans lesquelles viennent s'emboîter les chants de dalles modulaires, mais le montage des dalles adjacentes sur le support obtenu selon ce procédé est également relativement lâche car il est nécessaire de préserver un jeu au niveau de l'emboîtage des chants des dalles dans les encoches des supports, ceci afin de rendre le montage aisé et de compenser les éventuelles dilatations des dalles. Un exemple connu d'un tel montage est donné dans le cadre du brevet US-A-5.052.157 déposé au nom de DUCROUX et Al ; un autre exemple est constitué par le plancher décrit dans le brevet DE-A-2.107.898 déposé au nom de la Société CENTRAL FLOORING LTD dans lequel les têtes des supports présentent une protubérance contre laquelle les sommets tronqués des dalles viennent s'appuyer. Même si, dans un tel montage, les jeux peuvent être diminués, ils ne peuvent pas être totalement supprimés sous peine de voir les dalles se soulever en cas de dilatation.

La présente invention vise à remédier aux inconvénients décrits ci-dessus en procurant un dispositif de montage des dalles assurant un maintien ferme de ces dalles une fois celles-ci appliquées sur les têtes supérieures de leurs supports. A cet effet, le plancher surélevé, dont la surface est constituée exclusivement de dalles modulaires en forme de polygone régulier, présentant le long de leurs côtés des chants verticaux 6 perpendiculaires à la plaque formant la surface de base desdites dalles, soutenues en leurs sommets par des supports verticaux en appui sur le sol, présente les caractéristiques de la revendication 1.

On décrira ci-après, à titre d'exemples non limitatifs, diverses formes d'exécution de la présente invention, en référence aux dessins annexés sur lesquels :
- La figure 1 est une vue en perspective d'un dispositif de montage suivant l'invention assurant le maintien de dalles carrées ou rectangulaires sur un support commun prévu pour soutenir quatre dalles.
- La figure 2 est une vue en coupe verticale faite suivant la ligne II-II de la figure 1.
- La figure 3 est une vue en plan d'une dalle du plancher de forme carrée.
- La figure 4 est une vue de profil de la dalle de la figure 3 prise de la gauche sur cette figure.
- La figure 5 est une vue en perspective d'une variante de réalisation du dispositif de montage de dalles modulaires carrées ou rectangulaires.
- La figure 6 est une vue en coupe verticale faite suivant la ligne VI-VI de la figure 5.
- La figure 7 est une vue de profil d'une dalle selon une variante de réalisation du plancher.
- La figure 8 est une vue en plan d'une dalle du plancher de forme carrée selon une variante de réalisation du plancher surélevé.
- La figure 9 est une vue de profil de la dalle de la figure 8 prise de la gauche sur cette figure.
- La figure 10 est une vue identique à celle de la figure 9 selon une variante différente de la dalle.
- Les figures 11 et 12 sont des vues en plan d'une dalle du plancher de forme carrée présentant les deux formes possibles de répartition des bossages sur les chants des dalles.
- La figure 13 est une vue en plan d'un plancher surélevé suivant une variante de l'invention où les dalles sont en forme de triangle équilatéral.
- La figure 14 est une vue en plan d'une dalle du plancher en tôle découpée et pliée en forme de triangle équilatéral.
- La figure 15 est une vue de profil de la dalle de la figure 14 prise de la gauche sur cette figure.
- La figure 16 est une vue en plan à plus grande échelle partiellement en coupe horizontale de la zone d'accrochage de six dalles triangulaires adjacentes sur un support commun.
- La figure 17 est une vue en coupe verticale partielle faite suivant la ligne XVII-XVII de la figure 16.
- La figure 18 est une vue de dessous des six dalles accolées ainsi qu'il est représenté sur la figure 16.
- La figure 19 est une vue de dessous d'une dalle de rive en tôle découpée et pliée en forme de trapèze isocèle.
- La figure 20 est une vue de profil de la dalle de rive de la figure 19.
- Les figures 21,22,23,24,25 et 26 sont des demi-vues en élévation et en coupe axiale de diverses variantes d'exécution de supports de dalles triangulaires à hauteur fixe.
- La figure 27 est une vue de dessus de la variante d'exécution du support présenté sur la figure 26.

Le dispositif de montage représenté sur les figures 1 à 3 est prévu pour assurer le maintien de dalles modulaires horizontales 1, carrées ou rectangulaires, d'un plancher surélevé sur des supports verticaux 2 prenant appui sur le sol sur lequel doit être monté le plancher surélevé. Ces supports verticaux 2 sont espacés les uns des autres d'une distance correspondant aux dimensions des dalles modulaires 1. Chaque support vertical 2, de hauteur fixe ou réglable, comporte, à sa partie inférieure, une semelle d'appui au sol, non représentée sur le dessin, et, à son extrémité supérieure, une tête horizontale d'appui 5 sur laquelle reposent les sommets des dalles modulaires 1. Sur la figure 1 deux dalles seules ont été représentées partiellement, mais il est clair que chaque support vertical 2 sert à soutenir quatre dalles carrées ou rectangulaires 1. Ces quatre dalles 1 sont accolées les unes aux autres, c'est-à-dire que leurs chants verticaux 6 sont appliqués les uns contre les autres, et les sommets des quatre dalles adjacentes sont confondus, vus en plan en un point O par lequel passe l'axe vertical zz' du support 2.

Suivant l'invention, la largeur des encoches rectangulaires 4, prévues sur la tête supérieure 5 des supports verticaux 2 et débouchant dans sa périphérie est déterminée de façon à provoquer un serrage des chants verticaux 6 en regard, les uns contre les autres, lorsque lesdits chants verticaux 6 en regard appartenant à deux dalles 1 adjacentes sont emboîtés verticalement dans une encoche radiale 4.

Les figues 3 et 4 représentent une variante de dalles modulaires de forme carrée selon laquelle le chant 6 de ladite dalle s'étend horizontalement sur une longueur inférieure à celle d'un côté de la dalle en étant centrée sur le milieu du côté.

Les figures 5 et 6 représentent un dispositif de montage selon une autre variante de dalles. Sur ces figures 5 et 6 chaque chant 6 d'une dalle 1 de forme carrée ou rectangulaire est constitué par un rebord latéral, replié à l'équerre vers le bas de la plaque supérieure 7 de la dalle 1, ce chant 6 s'étend sur une partie de la longueur du côté de la dalle, se termine à distance du sommet O de la dalle et il est prolongé en direction de ce sommet sur une courte distance par un chant d'accrochage vertical 3 de plus petite hauteur constituant un élément de verrouillage de la dalle 1 sur la tête horizontale supérieure 5 d'un support verticale 2. A cet effet, cette tête 5 présente quatre encoches radiales rectangulaires 4, débouchant dans la périphérie de la tête 5 de forme circulaire ou polygonale, convergeant vers le centre O et reparties régulièrement à 90° les unes des autres autour de l'axe vertical zz' du support 2. Chaque encoche de verrouillage 4 a une forme rectangulaire et sa largeur e est égale, dans le cas de chants dépourvus de bossage, au double de l'épaisseur d'un chant d'accrochage 3 de hauteur réduite. Les profondeurs radiales et selon l'axe zz' de chaque encoche 4 sont suffisantes pour pouvoir recevoir la totalité du chant d'accrochage 3 et pour permettre ainsi l'appui du coin de la dalle 1 sur la partie centrale de la tête 5 sans qu'il y ait contact entre les tranches verticales 8 des parties 3 des chants 6 assurant l'accrochage des dalles 1, avec le fond vertical 9 des encoches 4.

Comme on peut le voir sur la figure 6, les dalles adjacentes 1 sont maintenues fermement sur la tête 5 du support 2 par leurs chants d'accrochage 6 qui sont engagés étroitement dans les encoches de verrouillage 4 et sont serrés l'un contre l'autre du fait que la largeur e de chaque encoche 4 est égale au double de l'épaisseur des chants 6.

La figure 7 est une vue de profil des dalles représentées sur les figures 5 et 6.

Les figures 8,9 et 10 illustrent une variante de réalisation des dalles selon l'invention dans laquelle l'extrémité 3 du chant 6 assurant l'accrochage de chaque dalle 1 dans une encoche radiale 4 est constituée par une languette élastique 10 obtenue en pratiquant une entaille verticale 11 ou horizontale 12 dans le chant 6. Sur les mêmes figures, on a représenté sur la moitié des languettes élastiques un bossage 13 qui correspond à une autre variante de réalisation des dalles. Selon cette variante, une languette élastique sur deux est munie d'une bossage 13 suivant une répartition illustrée par les figures 11 et 12. Sur ces figures on a représenté dans le cas de dalles carrées, les deux répartitions possibles des bossages qui permettent le montage des dalles selon l'invention. Il est bien clair que la forme des dalles n'est pas limitative et que l'on obtiendrait les mêmes effets avec des dalles triangulaires ou hexagonales. La finalité des languettes élastiques 10 est de permettre une fixation des dalles sur les supports, cette fixation présentant une certaine élasticité, celle des languettes, tout en maintenant un montage serré desdites languettes 10 dans les encoches 4 prévues sur les têtes 5 des supports. De plus, l'ajout d'un bossage sur l'une des deux languettes en regard à l'intérieur d'une encoche 4 permet de créer un jeu entre les surfaces 7 des dalles adjacentes correspondantes. Cette illustration de languettes élastiques munies de bossages permet de conserver un jeu entre les surfaces des dalles qui pourront par conséquent se dilater, par exemple, sous l'effet de la chaleur, sans pour autant présenter de soulèvement et ce, même si la dilatation d'une ou plusieurs dalles est supérieure au jeu entre ces mêmes dalles, l'élasticité du montage permettant un déplacement relatif des dalles par rapport à leur support dans le plan horizontal sans pour autant provoquer de phénomènes de soulèvement. De plus grâce au montage serré des languettes dans les encoches 4 on aura un emboîtement ferme des dalles 1 sur leur support 2. On a ainsi un plancher dans lequel on a dissocié les deux formes de jeu : le jeu au niveau de l'emboîtage est supprimé permettant ainsi un montage ferme des chants 6 des dalles 1 dans les encoches radiales 4. Le jeu entre les plaques de base 7 des dalles 1 est conservé et même amplifié par l'élasticité de la liaison entre les dalles et leurs supports, permettant ainsi de compenser tous les problèmes de dilatation. Il est clair que le jeu entre les surfaces de base 7 des dalles 1 adjacentes obtenu par l'ajout d'un bossage sur les languettes élastiques 10 pourrait bien évidemment être obtenu par un autre dispositif, par exemple par un pliage des languettes 10. Mais dans ce cas, une répartition régulière du jeu entre les surfaces de base 7 serait plus difficile à obtenir qu'avec des bossages.

Sur la figure 14 on peut voir un planché surélevé suivant l'invention constitué par un ensemble de dalles modulaires horizontales 1, accolées les unes aux autres, de même dimension et de même forme triangulaire équilatérale. Les sommets des dalles individuelles 1 se trouvent confondus en des points O constituant des noeuds d'un réseau maillé à mailles triangulaires que constitue l'ensemble des dalles 1.

Chaque noeud O du réseau constitue le sommet commun de six dalles triangulaires 1 réparties régulièrement autour d'un axe vertical passant par le noeud O et constituant conjointement un hexagone régulier. A chaque noeud O est associé un support sous-jacent 2, qui sera décrit en détail par la suite. Ce support 2 peut être constitué par un élément indépendant, tel qu'illustré par exemple sur les figures 21 à 27. Ce support 2 prend appui, à son extrémité inférieure, sur le sol sur lequel est monté le planché surélevé. On voit donc, d'après ce qui précède, que chaque dalle triangulaire 1 prend appui sur le sol en trois points O qui sont constitués par les trois sommets du triangle équilatéral ou'elle constitue.

Les dalles modulaires 1 en forme de triangle équilatéral sont seules utilisées si la longueur L de la surface devant être couverte par le plancher surélevé est égale à un multiple de la hauteur h de chaque dalle triangulaire 1.

Toutefois, comme cela est exceptionnellement le cas, il est prévu, toujours suivant l'invention, de terminer le montage du plancher surélevé, au voisinage des murs, au moyen de dalles auxiliaires de rive 14 qui ont chacune la forme d'un trapèze isocèle correspondant à trois dalles principales standard triangulaires 1 accolées. Autrement dit la petite base de chaque dalle de rive 14 a une longueur égale à celle du côté de la dalle triangulaire 1, la longueur de sa grande base est égale au double de la longueur du côté d'une dalle triangulaire 1, et la hauteur d'une dalle de rive trapézoïdale 14 est égale à la hauteur h d'une dalle triangulaire 1. La zone médiane de la grande base de chaque dalle de rive 14 est aménagée de manière à pouvoir recevoir un support standard ou un vérin standard, comme on le verra plus loin.

Les dalles de rive 14 permettent d'assurer une bonne stabilité du plancher le long des murs, après exécution des découpes d'ajustement. La figure 14 montre divers cas de figure expliquant cette nécessité.

La coupe effectuée dans le sens de la flèche a montre que des dalles principales triangulaires 1 donnent un résultat correct c'est-à-dire un appui correct sur la longueur a1. Les longueurs a2 et a3 montrent deux autres possibilités d'ajustement au moyen de dalles de rive 14 tronquées pour obtenir un résultat correct.

La coupe effectuée dans le sens de la flèche b montre que les petites surfaces x des dalles triangulaires 1, subsistant après découpe et indiquées en hachures, sont insuffisantes et ne peuvent convenir sur la longueur b1 pour assurer un appui correct. Par contre des dalles de rive 14 sont utilisées sur la longueur b2 et les parties restantes, subsistant après découpe, représentées en hachures, ont une surface suffisante pour obtenir alors un appui correct.

La coupe effectuée dans le sens indiqué par la flèche c montre que l'on obtient une stabilité correcte, sur la longueur c1, avec les dalles de rive 14 utilisées mais dans ce cas des dalles triangulaires 1 auraient pu convenir également.

La coupe effectuée dans le sens indiqué par la flèche d fait apparaître que l'on obtient, sur la longueur d1, une stabilité correcte avec des dalles de rive 14 découpées, alors que des dalles triangulaires 1 feraient apparaître de petites découpes x qu'il est impossible de fixer.

Dans les angles les intersections des coupes suivant les directions a et c d'une part et suivant les directions b et d d'autre part sont réalisées en utilisant des dalles de rive 14.

Les figues 14,15,16,17 et 18 représentent les dalles de forme triangulaire correspondantes à la variante de l'invention considérée. Les caractéristiques sont les mêmes que pour des dalles modulaires de forme polygonales régulières quelconques. Le support sous-jacent 2 comporte une face d'appui supérieure 5 dans laquelle sont creusées six encoches radiales convergentes 4 qui sont réparties régulièrement, à 60° les unes des autres, sur un cercle de centre O où se trouvent confondus les sommets de six dalles triangulaires 1 adjacentes, comme il est représenté sur la figure 16. Si la face d'appui 5 est circulaire, on voit que chaque coin d'une dalle triangulaire 1 prend appui sur un secteur de 60° de la face d'appui circulaire 5. Les parties 3 des chants 6, repliées vers le bas, sont engagées dans les encoches radiales convergentes 4. Du fait que la largeur e de chaque encoche 4 est choisie égale au double de l'épaisseur des parties 3 des chants 6, les chants 6 de deux dalles triangulaires 1 adjacentes sont serrés et bloqués l'un contre l'autre dans la même encoche 4, comme on peut le voir sur les figures 17 et 18, ce qui assure un accrochage ferme des dalles 1 sur le support 2. Les formes convergeantes des encoches 4 assurent la retenue horizontale des dalles 1 et l'appui en trois points pour chaque dalle 1 assure une parfaite stabilité ce qui élimine tout risque de mouvement vertical qui pourrait provoquer un désassemblage, mais tout en permettant un démontage facile, rapide et sans effort. Par ailleurs chaque support 2 est particulièrement stable puisqu'il est retenu simultanément par six dalles triangulaires 1 adjacentes.

Sur les figures 14,15,16,17 et 18 les chants 6 ont été représentés sous leur forme la plus simple, c'est-à-dire sans diminution de hauteur à leurs extrémités, sans languettes et sans bossages, ceci évidemment dans un but de simplification de la représentation. Il est bien clair que toutes ces diverses variantes sont évidemment applicables aux dalles de forme triangulaire. En particulier, en présence de bossages 13 sur les languettes élastiques 10, la largeur des encoches radiales 4 sera égale à deux fois l'épaisseur des languettes 10 plus une fois l'épaisseur du bossage 13.

La vue de dessous de la figure 18 montre bien la façon dont les chants 6 des dalles triangulaires 1 sont accolés les uns aux autres, en établissant la continuité du plancher. Toutefois, comme il existe un plan de séparation entre deux dalles adjacentes 1, on obtient un bon comportement acoustique du plancher du fait que les plans de séparation entre les dalles brisent la transmission sonore horizontale et ce d'autant plus si l'on se place dans la variante où les parties 3 des chants 6 sont en forme de languettes élastiques munies de bossages car alors les plaques 7 de base des dalles sont séparées les unes des autres par un jeu correspondant à l'épaisseur du bossage. Par ailleurs, étant donné que les dalles triangulaires 1 sont de petites dimensions, elles permettent d'atténuer l'effet de membrane que l'on obtient avec des surfaces plus importantes.

Les figures 19 et 20 représentent une forme d'exécution d'une dalle de rive trapézoïdale 14. Cette dalle de rive peut également être constituée, comme la dalle triangulaire 1, par une tôle découpée et pliée de manière à former une plaque de base trapézoïdale 35 qui présente, sur ses côtés, des rebords 15 repliés à l'équerre dans la même direction et se terminant à une même distance des sommets de la plaque de base 35. Les deux côtés inclinés et la petite base de la dalle trapézoïdale 35 comportent chacun un chant 15 alors que la grande base de la dalle comporte deux chants 15 distincts obtenus en pratiquant un évidement 34 centré sur le chant de la grande base. Cet évidement 34 entre les deux chants 15 de la grande base est nécessaire pour l'accrochage de la dalle de rive 14 sur les supports sous-jacents.

On décrira maintenant, en se référant aux figures 21 à 27, diverses formes d'exécution non limitatives des supports du plancher. Ces supports constitués par des éléments indépendants qui sont destinés à recevoir, selon une variante préférentielle de l'invention considérée, sur leurs faces supérieures, les dalles triangulaires 1 et les dalles de rive trapézoïdales 14 et à les maintenir assemblées, déterminent la hauteur du plénum obtenu, c'est-à-dire de l'espace vide sous le plancher, laquelle est égale à leur hauteur propre. Chaque support comporte une face supérieure horizontale 5 dans laquelle sont formées les six encoches radiales convergentes 4, réparties à 60° les unes par rapport aux autres, autour du centre O de la face supérieure 5.

Le support 16 qui est représenté sur la figure 21, est réalisé en une seule pièce emboutie en acier, de forme générale tronconique convergeant vers le haut, terminée à sa partie inférieure par une bride externe 17 constituant une semelle d'appui sur le sol. La face supérieure de la paroi horizontale supérieure 18 du support 16 constitue par elle-même la face plane 5 d'appui et d'accrochage des dalles. Les encoches radiales 4 sont creusées à la fois dans la paroi supérieure 18 et dans la partie supérieure de la paroi latérale tronconique.

Dans la variante d'exécution représentée sur la figure 22 le support 16 comporte une paroi supérieure pleine 20 sur laquelle est fixée, par exemple par soudage, une plaque circulaire rapportée 19 dans laquelle sont formées les encoches radiales 4.

Dans la variante d'exécution représentée sur la figure 23 le support 21 est constitué de trois pièces assemblées entre elles par soudage ou par un autre procédé, à savoir une semelle horizontale inférieure 22, une tête horizontale supérieure 23 dans laquelle sont creusées les encoches radiales 4 pour l'accrochage des dalles, et un corps vertical intermédiaire 24 s'étendant entre la semelle 22 et la tête 23, tous ces éléments étant réalisés de préférence en acier.

Dans la variante d'exécution représentée sur la figure 24, le support 25 comporte un bloc inférieur 26, de forme tronconique, en un matériau éventuellement inerte au feu tel que résine, matière plastique, plâtre, ciment, anhydrites, silicate de calcium, bois aggloméré, etc.. Sur la face supérieure du bloc 26 est rapportée une plaque circulaire supérieure 27 en acier, dans laquelle sont découpées les encoches radiales 4 qui s'étendent au-dessus de rainures radiales correspondantes 28 formées dans la face supérieure du bloc 26.

Dans la variante d'exécution représentée sur la figure 25 le support 29 est constitué par un bloc moulé, à structure nervurée, en alliage léger, matière plastique, bois comprimé, résine, etc. Le support 29, de forme générale tronconique, présente, dans sa paroi horizontale supérieure, six rainures radiales 30 venant de moulage et disposées à 60° les unes des autres comme dans les formes d'exécution précédemment décrites.

Dans la variante d'exécution représentée sur les figures 26 et 27 le support 31 est constitué par une forme hexagonale en matière moulée creusée de six encoches radiales 32 et pourvue de six nervures de renfort 33 décalées de 30° par rapport aux encoches radiales, ces encoches de renfort 33 permettant à la fois d'augmenter la surface d'appui au sol et la surface de support des dalles.

## Revendications

1. Plancher surélevé, dont la surface est constituée exclusivement de dalles modulaires (1) en forme de polygone régulier, présentant le long de leurs côtés des chants verticaux (6) perpendiculaires à la plaque (7) formant la surface de base desdites dalles (1), soutenues en leurs sommets par des supports verticaux (2) en appui sur le sol, la tête supérieure (5) desdits supports verticaux (2) comportant des encoches radiales normalement rectangulaires (4) débouchant dans la périphérie de ladite tête supérieure (5) *caractérisé* en ce que la partie (3) du chant (6) assurant l'accrochage de chaque dalle (1) dans une encoche radiale (4) est constituée par une languette élastique (10) obtenue en pratiquant une entaille verticale (11) ou horizontale (12) dans ledit chant (6) et en ce que la largeur desdites encoches radiale (4) est déterminée de façon à provoquer un serrage par emboîtement vertical dans une encoche radiale (4) des languettes élastiques (10) en regard, l'une contre l'autre, lesdites languettes élastiques (10) appartenant à deux dalles (1) adjacentes.

2. Plancher surélevé suivant la revendication 1 *caractérisé* en ce que, sur chaque chant (6) d'une dalle (1), une languette élastique (10) sur deux est munie d'un bossage (13) et en ce que, la répartition desdits bossages (13) est superposable d'une dalle (1) à l'autre, et invariante par une rotation d'ordre n, n étant le nombre de côtés de la dalle (1).

3. Plancher surélevé suivant l'une quelconque des revendication 1 à 2 *caractérisé* en ce que chaque chant (6) d'une dalle (1) s'étend horizontalement sur une longueur inférieure à celle d'un côté de la dalle (1) en étant centré sur le milieu du côté.

4. Plancher surélevé suivant la revendication 3 *caractérisé* en ce que la profondeur radiale des encoches (4) est suffisante pour que les tranches verticales (8) des chants (6) ne viennent pas en contact avec le fond vertical (9) desdites encoches (4).

5. Plancher surélevé suivant l'une quelconque des revendications 1 à 4 *caractérisé* en ce que la partie (3) du chant (6) assurant l'accrochage de chaque dalle (1) dans une encoche radiale (4) a une hauteur réduite par rapport au chant (6), et en ce que les encoches radiales (4) ont une profondeur supérieure à la hauteur desdites parties (3) du chant (6).

6. Plancher surélevé suivant l'une quelconque des revendications 1 à 5 *caractérisé* en ce que les dalles (1) sont en forme de triangle équilatéral et en ce que chaque support (2) soutenant les sommets des dalles triangulaires adjacentes confondus en un même point, présente une face supérieure (5) horizontale dans laquelle sont formées six encoches radiales (4) convergentes, réparties à 60° les unes par rapport aux autres, autour du centre (O) de la face supérieure (5)

7. Plancher surélevé suivant la revendication 6 *caractérisé* en ce que les dalles de rives (14) ont chacune la forme d'un trapèze isocèle correspondant à trois dalles (1) triangulaires accolées, ayant une petite base de longueur égale à celle d'un côté de la dalle triangulaire (1) une grande base de longueur égale au double de la longueur du côté d'une dalle triangulaire (1) et une hauteur égale à la hauteur (h) d'une dalle triangulaire (1).

8. Plancher surélevé suivant la revendication 7 *caractérisé* en ce que les deux côtés inclinés et la petite base de la dalle de rive trapézoïdale (14) comporte chacun un chant (15) tandis que la grande base de la dalle (1) comporte deux chants (15) distincts obtenus en pratiquant un évidement (34).

9. Plancher surélevé suivant l'une quelconque des revendications 1 à 8 *caractérisé* en ce que les supports (16) sont constitués par une seule pièce de forme générale tronconique convergeant vers le haut, terminée à sa partie inférieure par une bride externe (17) constituant une semelle d'appui sur le sol et comportant une paroi horizontale supérieure (18).

10. Plancher surélevé suivant la revendication 9 *caractérisé* en ce que les encoches radiales (4) sont creusées dans la paroi horizontale supérieure (18) et se prolongent dans la partie supérieure de la paroi latérale tronconique du support (16).

11. Plancher surélevé suivant la revendication 10 *caractérisé* en ce qu'une plaque circulaire rapportée (19) dans laquelle sont formées les encoches radiales (4) est fixée sur la paroi supérieure pleine (20) du support (16).

12. Plancher surélevé suivant l'une quelconque des revendications 1 à 8 *caractérisé* en ce que le support (21) est constitué de trois pièces assemblées entre elles, à savoir une semelle horizontale inférieure (22), une tête horizontale supérieure (23) dans laquelle sont creusées les encoches radiales (4) pour l'accrochage des dalles, et un corps vertical intermédiaire (24) s'étendant entre la semelle (22) et la tête (23).

13. Plancher surélevé suivant l'une quelconque des revendications 1 à 9 *caractérisé* en ce que le support (25) comporte un bloc inférieur (26), de forme tronconique, présentant sur sa face supérieure une plaque circulaire (27), rapportée, dans laquelle sont découpées les encoches radiales (4) qui s'étendent au dessus des rainures radiales (4) correspondantes (28) formées dans la face supérieure du bloc inférieur (26).

14. Plancher surélevé suivant l'une quelconque des revendications 1 à 8 *caractérisé* en ce que le support (29) est constitué par un bloc moulé, à structure nervurée, de forme générale tronconique, présentant, dans sa paroi horizontale supérieure, des rainures radiales (30) venant de moulage et disposées régulièrement les unes par rapport aux autres.

15. Plancher surélevé suivant l'une quelconque des revendications 6 à 8 *caractérisé* en ce que le support (31) est constitué par une seule pièce de forme générale hexagonale creusée de six encoches radiales (32) et pourvue de nervures (33) de renfort régulièrement espacées par rapport aux encoches radiales (32).

16. Plancher surélevé suivant l'une quelconque des revendications 1 à 8 *caractérisé* en ce que les dalles polygonales (1) et les dalles de rive trapézoïdales (14) sont réalisées en tôle découpée et pliée, les chants (6,15) des dalles (1,14) étant obtenus par pliage à l'équerre par rapport aux plaques (7,35) formant la surface de base desdites dalles (1,14).

## Patentansprüche

1. Erhöhter Boden, dessen Oberfläche ausschließlich aus modularen Bodenplatten (1) in Form eines regelmäßigen Vielecks besteht, die entlang ihrer Seiten vertikale Kanten (6) aufweisen, welche senkrecht zu der die Grundfläche der Bodenplatten (1) bildenden Tafel (7) sind, die in ihren Ecken durch auf dem Boden abgestützte vertikale Stützen (2) gehalten werden, wobei der obere Kopfteil (5) der vertikalen Stützen (2) normalerweise rechteckige radiale Aussparungen (4) aufweist, die im Umfang des oberen Kopfteils (5) münden, dadurch gekennzeichnet, daß derjenige Teil (3) der Kante (6), der die Verankerung von jeder Bodenplatte (1) in einer radialen Aussparung (4) sicherstellt, von einer elastischen Zunge (10) gebildet wird, die durch Anbringen eines vertikalen (11) oder horizontalen (12) Einschnitts in der Kante (6) erhalten wurde, und daß die Breite der radialen Aussparungen (4) so festgelegt ist, daß durch vertikales Einlassen der einander gegenüberliegenden elastischen Zungen (10) in einer radialen Aussparung ein Festklemmen hervorgerufen wird, wobei die elastischen Zungen (10) zu zwei aneinandergrenzenden Bodenplatten (1) gehören.

2. Erhöhter Boden nach Anspruch 1, dadurch gekennzeichnet, daß auf jeder Kante (6) einer Bodenplatte (1) eine elastische Zunge (10) von zweien mit einem Höcker (13) versehen ist, und daß die Verteilung der Höcker (13) von einer Bodenplatte (1) zur anderen übereinstimmend ist, und durch eine Drehung mit dem Wert n unveränderlich, wobei n die Anzahl der Seiten der Bodenplatte (1) ist.

3. Erhöhter Boden nach einem beliebigen der Ansprüche 1 bis 2, dadurch gekennzeichnet, daß sich jede Kante (6) einer Bodenplatte (1) in horizontaler Richtung über eine Länge erstreckt, die kleiner als diejenige einer Seite der Bodenplatte (1) ist, wobei sie auf der Mitte der Seite zentriert ist.

4. Erhöhter Boden nach Anspruch 3, dadurch gekennzeichnet, daß die radiale Tiefe der Aussparungen (4) ausreichend ist, damit die vertikalen Schnittflächen (8) der Kanten (6) nicht mit dem vertikalen Grund (9) der Aussparungen (4) in Berührung treten.

5. Erhöhter Boden nach einem beliebigen der Ansprüche 1 bis 4, dadurch gekennzeichnet, daß derjenige Teil (3) der Kante (6), der die Verankerung jeder Bodenplatte (1) in einer radialen Aussparung (4) sicherstellt, eine in Bezug zur Kante (6) geringere Höhe aufweist, und daß die radialen Aussparungen (4) eine Tiefe aufweisen, die größer ist als die Höhe der Teile (3) der Kante (6).

6. Erhöhter Boden nach einem beliebigen der Ansprüche 1 bis 5, dadurch gekennzeichnet, daß die Bodenplatten (1) die Form eines gleichseitigen Dreiecks aufweisen, und daß jede Stütze (2), welche die in einem selben Punkt vereinigten Ecken der aneinanderstoßenden dreieckigen Bodenplatten (1) abstützt, eine horizontale Oberseite (5) aufweist, in der sechs konvergierende radiale Aussparungen (4) ausgebildet sind, die in Bezug zueinander um die Mitte (O) der Oberseite (5) in Winkelabständen von 60° verteilt sind.

7. Erhöhter Boden nach Anspruch 6, dadurch gekennzeichnet, daß die Randbodenplatten (14) jeweils die Form eines drei zusammengefügten dreieckigen Bodenplatten (1) entsprechenden gleichschenkligen Trapezes aufweisen, wobei es eine kleine Grundseite mit einer Länge, die gleich derjenigen von einer Seite der dreieckigen Bodenplatte (1) ist, eine große Grundseite mit einer Länge, die gleich dem Doppelten der Länge der Seite einer dreieckigen Bodenplatte (1) ist, und eine Höhe aufweist, die gleich der Höhe (h) einer dreieckigen Bodenplatte (1) ist.

8. Erhöhter Boden nach Anspruch 7, dadurch gekennzeichnet, daß die beiden schrägen Seiten und die kleine Grundseite der trapezförmigen Randbodenplatte (14) jeweils eine Kante (15) aufweisen, während die große Grundseite der Bodenplatte (1) zwei durch Anbringen einer Ausnehmung (34) erhaltene getrennte Kanten (15) aufweist.

9. Erhöhter Boden nach einem beliebigen der Ansprüche 1 bis 8, dadurch gekennzeichnet, daß die Stützen (16) aus einem einzigen Teil von allgemein kegelstumpfförmiger, nach oben zu konvergierender Gestalt bestehen, das in seinem unteren Teil durch einen äußeren Flansch (17) begrenzt wird, der eine Fußplatte zur Abstützung auf dem Boden bildet, und das eine horizontale obere wand (18) aufweist.

10. Erhöhter Boden nach Anspruch 9, dadurch gekennzeichnet, daß die radialen Aussparungen (4) in der horizontalen oberen Wand (18) ausgespart sind und sich bis in den oberen Teil der kegelstumpfförmigen Seitenwand der Stütze (16) hinein ausdehnen.

11. Erhöhter Boden nach Anspruch 10, dadurch gekennzeichnet, daß eine aufgesetzte runde Platte (19), in der die radialen Aussparungen (4) ausgebildet sind, auf der geschlossenen oberen Wand (20) der Stütze (16) befestigt ist.

12. Erhöhter Boden nach einem beliebigen der Ansprüche 1 bis 8, dadurch gekennzeichnet, daß die Stütze (21) aus drei untereinander zusammengefügten Teilen besteht, nämlich einer horizontalen unteren Fußplatte (22), einem horizontalen oberen Kopfteil (23), in dem die radialen Aussparungen (4) für die Verankerung der Bodenplatten ausgespart sind, und einem dazwischen angeordneten vertikalen Körper (24), der sich zwischen der Fußplatte (22) und dem Kopfteil (23) erstreckt.

13. Erhöhter Boden nach einem beliebigen der Ansprüche 1 bis 9, dadurch gekennzeichnet, daß die Stütze (25) einen unteren Block (26) von kegelstumpfförmiger Gestalt aufweist, der auf seiner Oberseite eine aufgesetzte runde Platte (27) aufweist, in der die radialen Aussparungen (4) eingeschnitten sind, die sich oberhalb von entsprechenden, in der Oberseite des unteren Blocks (26) ausgebildeten radialen Einkerbungen (28) erstrecken.

14. Erhöhter Boden nach einem beliebigen der Ansprüche 1 bis 8, dadurch gekennzeichnet, daß die Stütze (29) aus einem geformten Block mit einer mit Rippen versehenen Struktur von allgemein kegelstumpfförmiger Gestalt besteht, der in seiner horizontalen oberen Wand radiale Einkerbungen (30) aufweist, die vom Formen herkommen und in Bezug zueinander regelmäßig angeordnet sind.

15. Erhöhter Boden nach einem beliebigen der Ansprüche 6 bis 8, dadurch gekennzeichnet, daß die Stütze (31) aus einem einzigen hohlen Teil von allgemein sechseckiger Gestalt mit sechs radialen Aussparungen (32) besteht und mit Verstärkungsrippen (33) versehen ist, die in Bezug zu den radialen Aussparungen (32) in regelmäßigen Abständen angeordnet sind.

16. Erhöhter Boden nach einem beliebigen der Ansprüche 1 bis 8, dadurch gekennzeichnet, daß die polygonalen Bodenplatten (1) und die trapezförmigen Randbodenplatten (14) aus geschnittenem und gebogenem Blech hergestellt sind, wobei die Kanten (6,15) der Bodenplatten (1,14) durch rechtwinkliges Umbiegen in Bezug zu den Tafeln (7,35) erhalten wurden, welche die Grundfläche der Bodenplatten (1,14) bilden.

## Claims

1. Raised platform whose surface consists exclusively of modular slabs (1) in the shape of regular polygons with vertical flanges (6) along their edges perpendicular to the plate (7) forming the base surface of the said slabs (1), which are held up by vertical supports (2) that rest on the ground, the head (5) at the top of the said vertical supports (2) having radial slots (4) normally of rectangular shape which are open at the edge of the said head (5),
**characterized in that**
the part (3) of the flange (6) which ensures the engagement of cach slab (1) in a radial slot (4) consists of an elastic tongue (10) obtained by forming a vertical (11) or horizontal (12) notch in the said flange (6), and the width of the said radial slots (4) is determined so as to squeeze together the elastic tongues (10) belonging to two adjacent slabs (11) by enclosing them vertically in a radial slot (4) when they are positioned in contact against one another.

2. Raised platform according to Clam 1,
**characterized in that**
on each flange (6) of a slab (1), one out of every two elastic tongues (10) is provided with a protuberance (13), and the distribution of the said protuberances (13) is the same from one slab (1) to the next and is not changed by a rotation of order **n**, where **n** is the number of sides of the slab (1).

3. Raised platfrom according to either of Claims 1 or 2,
**characterized in that**
each flange (6) of a slab (1) extends horizontally over a length smaller than that of a side of the slab (1) and is centred around the middle of the side.

4. Raised platform according to Claim 3,
**characterized in that**
the radial depth of the slots (4) is sufficiently large to ensure that the vertical edges (8) of the flange (6) do not come into contact with the vertical bottom (9) of the said slots (4).

5. Raised platform according to any of Claims 1 to 4,
**characterized in that**
the part (3) of the flange (6) which ensures the engagement of each slab (1) in a radial slot (4) has a height less than that of the flange (6), and the radial slots (4) have a depth larger than the height of the said parts (3) of the flange (6).

6. Raised platform according to any of Claims 1 to 5,
**characterized in that**
the slabs (1) are in the shape of an equilateral triangle and each support (2) holding up the tops of the adjacent triangular slabs that meet at a point has a horizontal upper face (5) in which are formed six convergent radial slots (4) distributed 60° apart around the centre (**O**) of the upper face (5).

7. Raised platform according to Claim 6,
**characterized in that**
the slabs at the edges (14) each have the shape of an isosceles trapezium corresponding to three triangular slabs (1) adjacent to one another, the short base of the trapezium being equal in length in one side of a triangular slab (1) and the long base being twice the length of one side of a triangular slab (1), and the height being equal to the height (h) of a triangular slab (1).

8. Raised platform according to Claim 7,
**characterized in that**
the two sloping sides and the short base of the trapezoidal edge slab (14) each comprise a flange (15) while the long base of the slab (1) has two separate flanges (15) obtained by cutting out a section (34).

9. Raised platform according to any of Claims 1 to 8,
**characterízed in that**
the supports (16) consist of a single component with the general shape of a truncated cone converging towards the top, ending at the bottom in an external flange (17) which constitutes a base in contact with the ground, and having a horizontal wall (18) at the top.

10. Raised platform according to Claim 9,
**characterized in that**
the radial slots (4) are cut out of the top horizontal wall (18) and extend along the upper part of the truncated side wall of the support (16).

11. Raised platform according to Claim 10,
**characterized in that**
a projecting circular plate (19) in which the radial slots (4) are formed is attached to the full upper wall (20) of the support (16).

12. Raised platform according to any of Claims 1 to 8,
**characterized in that**
the support (21) consists of three inter-assembled components, namely a lower horizontal base (22), an upper horizontal base (23) in which the radial slots (4) for the attachment of the slabs are hollowed out, and a vertical intermediate body (24) extending between the base (22) and the head (23).

13. Raised platform according to any of Claims 1 to 9,
**characterized in that**
the support (25) comprises a lower block (26) in the shape of a truncated cone, with a circular projecting plate (27) on its upper face in which the radial slots (4) are cut, the said recesses extending above corresponding radial grooves (28) formed in the upper face of the lower block (26).

14. Raised platform according to any of Claims 1 to 8,
**characterized in that**
the support (29) consists of a cast block with a ribbed structure, with the general shape of a truncated cone, which in its upper horizontal wall has cast in radial grooves (30) arranged regularly in relation to one another.

15. Raised platform according to any of Claims 6 to 8,
**characterized in that**
the support (31) consists of a single component with a general hollow hexagonal shape, having six radial recesses (32) and provided with reinforcing ribs (33) spaced regularly in relation to the radial recesses (32).

16. Raised platform according to any of Claims 1 to 8,
**characterized in that**
the polygonal slabs (1) and the trapezoidal edge slabs (14) are made of cut and bent sheet metal, and the flanges (6, 15) of the slabs (1, 14) are obtained by bending through a right-angle relative to the plates (7, 35) forming the base surface of the said slabs (1, 14).
